# FASCICULE DE BREVET EUROPEEN

(11) **EP 1 157 372 B1**
(45) Date de publication et mention de la délivrance du brevet: **10.03.2004**
(21) Numéro de dépôt: 00993660.0
(22) Date de dépôt: 21.12.2000
(51) Int. Cl.: G10K 11/172, F02K 1/82

(54) **PROCEDE DE FABRICATION D'UN PANNEAU D'ATTENUATION ACOUSTIQUE A COUCHE RESISTIVE A PROPRIETE STRUCTURALE ET PANNEAU AINSI OBTENU**
VERFAHREN ZUR HERSTELLUNG EINER SCHALLDÄMMENDEN PLATTE MIT WIDERSTANDSCHICHT MIT STRUKTUREIGENSCHAFTEN UND ZUGEHÖRIGER PLATTE.
METHOD FOR MAKING A SOUND REDUCING PANEL WITH RESISTIVE LAYER HAVING STRUCTURAL PROPERTY AND RESULTING PANEL

(30) Priorité: 24.12.1999 FR 9916447
(43) Date de publication de la demande: 28.11.2001
(73) Titulaire: AIRBUS FRANCE, 31060 Toulouse (FR)
(72) Inventeur: ANDRE, Robert, F-31120 La Croix-Falgarde (FR); PORTE, Alain, F-31770 Colomiers (FR); BATARD, Hervé, F-31170 Tournefeuille (FR)
(74) Mandataire: Thébault, Jean-Louis
(86) Numéro de dépôt international: PCT/FR2000/003648
(87) Numéro de publication internationale: WO 2001/048734

(56) Documents cités:
- EP-A- 0 911 803
- EP-B- 0 352 993
- GB-A- 2 122 540
- US-A- 4 541 879
- US-A- 5 414 232

## Description

La présente invention a trait à un panneau d'atténuation acoustique plus particulièrement destiné à l'absorption au moins partielle de l'énergie sonore de flux de gaz à grande vitesse.

L'invention sera décrite dans son application à la réalisation de panneaux d'atténuation du bruit engendré notamment par des turbomoteurs d'aéronefs, en certains emplacements de la nacelle, par exemple à l'entrée et à la sortie du canal de fan, mais il est bien entendu que l'invention est susceptible d'applications dans tout autre environnement où s'avère nécessaire ou souhaitable d'utiliser une structure du type panneau alliant légèreté, grande résistance mécanique et propriétés acoustiques.

Le panneau selon l'invention est du type bien connu constitué d'un sandwich comprenant une structure alvéolaire du type nid d'abeilles flanquée, côté veine aérodynamique, d'une couche acoustiquement résistive et, du côté opposé, d'un réflecteur arrière. La structure alvéolaire peut être simple, c'est-à-dire à résonateur unique ou à âme alvéolaire monocouche, ou bien multiple, c'est-à-dire à résonateurs superposés ou à âme alvéolaire formée de plusieurs couches superposées séparées ou non par des septums.

La couche acoustiquement résistive a un rôle dissipatif. Lorsque l'onde sonore la traverse, il se produit des effets visqueux qui transforment partiellement l'énergie acoustique en chaleur. La structure alvéolaire qui se trouve derrière la couche résistive piège cette onde sonore grâce aux cellules qui se comportent comme des guides d'onde perpendiculaires à la surface de ladite couche, l'onde se réfléchissant sur le réflecteur arrière du panneau.

Pour obtenir une bonne atténuation acoustique, il est nécessaire de réunir un certain nombre de conditions dont les principales sont une bonne adéquation de la hauteur des cellules de la structure alvéolaire aux fréquences de l'onde sonore que l'on veut traiter et l'adaptation de l'impédance des couches résistives (septum et face avant) de telle sorte qu'elles produisent un maximum de dissipation aux fréquences d'intérêt.

De plus, il est donc essentiel d'avoir une homogénéité acoustique optimale tant au niveau des couches résistives qu'à celui de la structure alvéolaire.

Par ailleurs, un tel panneau doit, du fait de son environnement, résister à des conditions sévères d'utilisation. En particulier il ne doit pas présenter de risque de délamination de la couche résistive même en présence de forte dépression et doit être résistant à l'érosion ou abrasion ainsi qu'à la corrosion, avoir une bonne conductivité électrique et être apte à absorber l'énergie d'un impact mécanique.

Un tel panneau doit également et bien entendu avoir des propriétés structurales suffisantes pour notamment recevoir et transférer les efforts aérodynamiques, inertiels et ceux liés à la maintenance de la nacelle, vers les liaisons structurales nacelle/moteur.

L'état de surface de la couche résistive doit enfin satisfaire aux exigences aérodynamiques de l'environnement.

Les panneaux d'atténuation acoustique connus, notamment ceux utilisés sur les nacelles de turbomoteurs, répondent avec plus ou moins de bonheur à l'ensemble des exigences ci-dessus.

Parmi ces panneaux, tous constitués sur le même principe d'une structure résonante comprenant une couche avant résistive et une structure alvéolaire fermée par un réflecteur arrière, on peut citer ceux mettant en oeuvre un traitement dit non linéaire à un seul degré de liberté et illustrés par exemple par le brevet européen EP 0 038 746 délivré au nom du Demandeur.

Un tel panneau comprend un nid d'abeilles flanqué, d'un côté, d'une couche résistive acoustique constituée d'un treillis rigide et mince en matériau composite et, de l'autre côté, d'un réflecteur.

Une telle structure présente l'avantage d'une bonne maîtrise du pourcentage de surface ouverte de la couche résistive du fait que ledit treillis est formé de mèches orthogonales de fibres par exemple de carbone délimitant entre elles des ouvertures dont on peut régler la taille lors du processus d'imprégnation des fibres à l'aide d'une résine thermodurcissable puis de durcissement de la résine, le tissu étant soumis à une mise en forme sous pression et sous température afin d'obtenir ledit treillis rigide et mince.

La couche résistive ainsi obtenue présente par ailleurs une bonne résistance structurale et présente enfin l'avantage d'être un composant monocouche.

Cependant ses inconvénients sont également substantiels. Cette couche résistive présente une forte non-linéarité acoustique qui fait que son impédance de surface varie de façon significative avec le niveau acoustique.

De plus, pour ce type de couche, l'écoulement rasant va produire un phénomène de rétrécissement des sections de passage de l'air dans les trous. La résistance acoustique de cette couche va également dépendre de la vitesse de cet écoulement rasant.

En outre, la couche résistive offre une fenêtre fréquentielle d'efficacité restreinte, ainsi qu'une faible résistance à l'érosion.

Suivant une autre modalité de traitement dit linéaire, également à simple degré de liberté, illustrée par exemple par le document GB 2 130 963, la couche résistive est formée de deux composants, à savoir, une couche structurale, côté nid d'abeilles, et une couche microporeuse en surface.

La couche structurale est formée d'un tissu de fibres de carbone à mailles relativement larges définissant un taux d'ouverture d'environ 30 % de la surface totale de la couche.

La couche microporeuse de surface est un tissu à mailles fines de fibres minérales ou synthétiques ou un tissu métallique, faisant office d'amortisseur acoustique.

Les avantages d'une telle structure sont la possibilité d'ajustement de la résistance acoustique de la couche résistive en jouant sur les deux composants de cette dernière, la réduction de la non-linéarité acoustique entraînant une dépendance moindre de la résistance acoustique vis-à-vis du niveau acoustique et de la vitesse de l'écoulement tangentiel à la surface de la couche résistive. En outre, on obtient une fenêtre fréquentielle d'efficacité plus large en comparaison avec la solution technique précédente.

Par contre, une telle structure présente l'inconvénient majeur d'un assemblage supplémentaire pénalisant en temps et en coût, du fait du caractère bi-composant de la couche résistive. Si les contraintes accrues d'assemblage de cette structure ne sont pas bien maîtrisées, il y a des risques d'inhomogénéité acoustique, ainsi que de délamination de la couche résistive.

Enfin, il existe également un risque de corrosion de la couche exposée microporeuse imposant des contraintes au niveau du choix des matériaux.

Suivant une troisième technique de traitement dite à double degré de liberté, le panneau comprend une couche résistive en surface, deux nids d'abeilles superposés séparés par une couche résistive, dite septum, généralement microporeuse et un réflecteur.

Les avantages de cette structure sont l'obtention d'une fenêtre fréquentielle d'efficacité très importante, la possibilité d'ajustement de la résistance acoustique en jouant sur les deux couches résistives, la non-linéarité acoustique faible ou modérée.

Par contre, la mise en place de deux structures alvéolaires superposées et séparées par une couche résistive rend le processus de fabrication plus long et coûteux et introduit les risques d'inhomogénéités acoustiques entraînés par de possibles désalignements des nids d'abeilles, cumulés aux effets de colle, ainsi que de propagation sonore transverse dans les zones de désalignement.

Enfin, par le document EP 0.911.803 on connaît un panneau d'atténuation acoustique formé d'un sandwich comprenant une structure alvéolaire flanquée, d'un côté, d'un réflecteur et, de l'autre côté, d'un tissu métallique lui-même recouvert d'une feuille métallique perforée.

Un tel agencement permet d'obtenir des panneaux dont la face exposée aux écoulements aérodynamiques et qui est définie par l'association tissu métallique/feuille perforée métallique, présente à la fois de bonnes propriétés acoustiques et de bonnes propriétés structurales.

Cependant, de tels panneaux peuvent présenter des inconvénients notables en particulier lorsqu'ils ont une courbure accentuée, ce qui est le cas notamment des panneaux d'entrée et de sortie de canal de fan.

En effet, selon le document EP 0.911.803, la feuille métallique est d'abord préparée puis percée avant d'être mise en place et en forme sur l'assemblage, réalisé par ailleurs, de la structure alvéolaire, du réflecteur et du tissu métallique.

Du fait de la forme du panneau qui n'est pas de révolution et qui peut présenter des convexités ou concavités pouvant être accentuées, la mise en forme de la feuille pré-perforée va entraîner des déformations locales de parties de la feuille et donc des trous situés dans ces parties. Ces déformations sont susceptibles de modifier sensiblement l'aire des trous et donc le taux de porosité local de la feuille perforée, engendrant ainsi une inhomogénéité de la porosité de la feuille, préjudiciable à son efficacité en termes d'atténuation acoustique.

Par ailleurs, une telle mise en forme est difficile car la feuille est relativement rigide.

Enfin, d'une manière générale, les panneaux du type tout métallique, ce qui est le cas du panneau ci-dessus, sont de nature à poser des problèmes de corrosion.

L'invention vise à pallier les divers inconvénients de ces techniques connues en proposant un mode de fabrication de panneau d'atténuation acoustique du type à structure alvéolaire flanquée, d'une part, d'un réflecteur et, d'autre part, d'une couche acoustiquement résistive à deux composants respectivement à propriété acoustique et à propriété structurale, permettant d'obtenir des panneaux à forme complexe notamment à courbures évolutives pouvant être importantes et notamment des panneaux monoblocs de forme générale annulaire avec ou sans éclisse, tels que ceux destinés aux entrée et sortie de canal de fan de nacelles, présentant à la fois de très bonnes propriétés mécaniques et des propriétés acoustiques optimales.

A cet effet, l'invention a pour objet un procédé de fabrication d'un panneau d'atténuation acoustique selon la revendication 1 comprenant une structure alvéolaire flanquée, d'une part, d'un réflecteur et, d'autre part, d'une couche acoutiquement résistive à deux composants respectivement à propriété acoustique et à propriété structurale, caractérisé en ce qu'il consiste à mettre en place sur un moule (M), de forme appropriée au panneau
- des fils pré-imprégnés d'une résine thermoplastique ou thermodurcissable constituant une couche à propriété structurale. Ladite couche étant constituée par drapage, bobinage ou banderolage de sorte qu'elle présente un taux de surface ouverte de l'ordre de 30 % de la surface totale de la surface exposée,
- une couche à propriété acoustique par dessus la couche à propriété structurale, ladite couche à propriété acoustique étant constituée d'un tissu microporeux et d'épaisseur de l'ordre du dixième de celle de la couche à propriété structurale,
- la structure alvéolaire et le réflecteur avec éventuellement adjonction d'un adhésif entre composants,
- au moins une étape de cuisson en autoclave étant mise en oeuvre à la fin d'au moins une des étapes de mise en place ci-dessus.

Le procédé de l'invention permet d'obtenir une couche acoustiquement résistive à propriétés acoustique et structurale remarquables, en particulier l'efficacité de l'atténuation acoustique du fait de la très bonne homogénéité du taux de porosité de ladite couche acoustiquement résistive, qui peut être défini avec précision.

En effet, le fait d'utiliser des fils pré-impregnés mis en forme sur un moule non seulement permet de réaliser des formes complexes pouvant avoir des courbures prononcées, mais surtout permet une très bonne maîtrise de la porosité de la couche à propriété structurale.

Suivant un mode de mise en oeuvre, on confère à ladite couche à propriété structurale la porosité requise par le choix de l'écartement des fils au tissage, dans le cas d'un tissu, la souplesse de ce dernier permettant d'épouser les formes du moule sans déformation substantielle des mailles du tissu.

Dans le cas de fils bobinés ou banderolés, le réglage de l'écartement des fils permet d'ajuster de manière précise le taux de porosité.

Suivant un autre mode de mise en oeuvre, on confère à ladite couche à propriété structurale la porosité requise par perçage de ladite couche après cuisson en autoclave.

Le perçage s'effectuant à des diamètres précis et dans une pièce en forme et rigide, le contrôle de la porosité est parfaitement assuré.

Avantageusement et suivant un autre mode de mise en oeuvre et à des fins de renfort, la couche à propriété structurale est constituée de plusieurs nappes de fils croisés, les nappes étant de part et d'autre de la couche à propriété acoustique.

L'invention a également pour objet les panneaux obtenus conformément au procédé ci-dessus.

D'autres caractéristiques et avantages ressortiront de la description qui va suivre de divers modes de mises en oeuvre de l'invention, description donnée à titre d'exemple uniquement et en regard des dessins annexés sur lesquels :
- la figure 1 est une vue en coupe et en éclaté schématique d'une structure de panneau obtenue conformément au procédé de l'invention ;
- la figure 2 est une vue en coupe similaire illustrant un autre mode de mise en oeuvre du procédé de l'invention ;
- la figure 3 est une vue partielle de dessus de la couche à propriété structurale du panneau de la figure 2 ;
- les figures 4a à 4e illustrent différentes étapes de réalisation d'un panneau du type de la figure 1,
- la figure 5 est une vue en coupe partielle illustrant un mode de collage de la couche acoustique bi-composant sur la structure alvéolaire, et
- la figure 6 est une vue en coupe partielle illustrant une variante du procédé illustré par la figure 2.

Plus précisément, le panneau est d'une seule pièce, annulaire sans éclisse ou avec une seule éclisse et est réalisé à l'aide d'un moule symbolisé en M sur la figure 1, de formes et dimensions appropriés à celles du panneau à obtenir et sur lequel seront drapées, bobinées ou banderolées les couches successives du panneau.

La première de ces couches est une couche à propriété structurale 1a, sur laquelle sera ensuite mise en place une couche à propriété acoustique 1 b, l'ensemble 1a-1b formant les deux composants d'une couche 1 dite acoustiquement résistive, sur laquelle sera mise en place une structure alvéolaire 2, simple comme illustré ou multiple comme évoqué plus haut.

Enfin, par dessus la structure alvéolaire 2 est mis en place un réflecteur conventionnel 3.

Conformément à l'invention, la couche à propriété structurale 1a est formée à partir de fils pré-imprégnées d'une résine thermoplastique ou thermodurcissable appropriée. Par fils, on entend des fils, fibres, mèches sous forme de ruban de section carrée ou rectangulaire, de carbone, verre, «Kevlar», ou autres fibres minérales ou organiques, naturelles ou synthétiques.

La couche à propriété acoustique 1b est formée d'un tissu très fin de fibres de carbone, de verre, de «Kevlar » ou autres fibres minérales ou organiques, naturelles ou synthétiques, sèches ou pré-imprégnées.

La structure alvéolaire 2 est par exemple un papier de fibres aramides tel que celui dénommé commercialement « NOMEX ».

Dans le mode de mise en oeuvre illustré par la figure 1, la couche à propriété structurale constituée par un tissu drapé sur le moule M, ou par des fils déposés par bobinage ou banderolage, est réalisée, puis polymérisée par cuisson en autoclave.

On obtient ainsi une tôle composite, rigide, lisse et en forme, qui est ensuite percée selon le taux de surface ouverte recherché.

Ce taux de surface ouverte est avantageusement de l'ordre de 30% de la surface exposée de la couche 1a.

Les perforations 4 réalisées à cet effet dans la couche 1 a présentent de préférence un rapport du diamètre à l'épaisseur de la couche 1 a supérieur à 1 pour réduire les effets néfastes de la non-linéarité acoustique.

Les perforations 4 sont réalisées par divers moyens mécaniques, par laser ou par électroérosion.

Après perforation des trous 4, la couche 1a étant toujours en place sur le moule M, la couche à propriété acoustique 1b est mise en place, avec interposition éventuelle d'une couche adhésive 5, puis la structure alvéolaire 2 est mise en place avec interposition éventuelle d'une seconde couche adhésive 6 et enfin le réflecteur 3.

Une deuxième polymérisation par cuisson en autoclave peut être effectuée après mise en place des couches 1b et 5, puis une troisième polymérisation par cuisson en autoclave est effectuée après mise en place des couches 2 et 3, un adhésif de réticulation étant avantageusement interposé entre les couches 2 et 3. Enfin, le moule M est retiré pour dégager le panneau fini.

Le choix des adhésifs 5, 6 et leurs modalités de mise en place, ainsi que le choix du tissu de la couche 1b et les modalités de polymérisation sont déterminés en sorte d'obtenir un taux de surface ouverte après collage dans la couche 1b, correspondant au taux recherché, c'est-à-dire conférant à la couche résistive 1 le facteur de non-linéarité requis.

Le mode de réalisation de la figure 2 est similaire à celui de la figure 1, excepté que la couche à propriété structurale 1'a de la couche acoustiquement résistive bi-composant 1 ' est constituée à partir de mèches de fibres déposées suivant une trame de tissu, à savoir des mèches de chaîne 7 et des mèches de trame 8, le maillage ainsi réalisé définissant des ouvertures de passage 9 (figure 3) rectangulaires ou carrées, constituant environ 30 % de la surface de la couche 1'a.

Les fibres des mèches 7, 8 peuvent être du type indiqué plus haut, sèches ou pré-imprégnées. Les mèches 7, 8 sont déposées unitairement par bobinage, banderolage ou dépose manuelle ou non sur un moule (non représenté) analogue au moule M de la figure 1. Une polymérisation est ensuite effectuée.

L'espacement entre mèches 7, 8 et les conditions de polymérisation sont définis en sorte de conférer à la couche 1'a le facteur de non-linéarité requis.

Dans les exemples illustrés par les figures 1 et 2, l'épaisseur de la couche à propriété structurale 1a, 1'a est de l'ordre de 10 fois l'épaisseur de la couche à propriété acoustique 1 b, 1'b.

Il est à noter que la couche à propriété structurale 1a peut être constituée de plusieurs plis de tissus de fils pré-imprégnées ou de plusieurs nappes superposées de fils pré-imprégnés bobinés ou banderolés.

Les couches acoustiquement résistives (1, 1') des panneaux selon l'invention, bien que constituées de deux composants, présentent néanmoins d'excellentes qualités mécaniques.

En effet, les matériaux des deux composants, structural et acoustique, sont identiques et compatibles et se prêtent à un bon collage et constituent après polymérisation une tôle unique composite à risque quasi nul de délamination, très résistante à l'érosion, à l'abrasion, aux chocs et de surcroît facile à réparer.

En outre, les couches résistives ont, du fait du contrôle précis de leur taux de porosité lors de la fabrication, une très bonne performance acoustique notamment en terme de non-linéarité, leur impédance ne dépendant pas du nombre de Mach de l'écoulement rasant.

Les panneaux selon l'invention sont également simples et faciles à réaliser.

Les figures 4a à 4d illustrent un mode de réalisation d'un panneau du type de la figure 1, sur un moule (non représenté) analogue au moule M.

Après constitution et mise en forme de la composante structurale 1 a, avec le taux de surface ouverte désiré, par exemple 30 %, on applique (figure 4a) la couche d'adhésif de réticulation 5, puis on place la couche acoustique 1 b (figure 4b) et on polymérise à chaud sous pression pour assembler les deux couches 1 a, 1 b.

Ensuite, on met en place (figure 4c) l'adhésif de réticulation 6 sur la structure alvéolaire 2.

Enfin (figure 5d), on assemble tous les éléments du panneau par une nouvelle étape de polymérisation sous pression à chaud, un adhésif 10 étant également mis en place sur l'autre face du nid d'abeilles au droit des pieds des cellules pour le collage de la couche réflectrice arrière 3 qui est elle-même mono ou multi-couche et dont la structure est conventionnelle.

Du fait de la grande porosité de la couche acoustique 1 b, on obtient une très bonne adhérence entre nid d'abeilles 2 et couche 1 b.

En effet, l'adhésif 6 diffuse bien dans la masse poreuse de la couche 1 b et la jonction entre le bord d'extrémité des parois des alvéoles du nid d'abeilles 2 et la face en regard de la couche 1b s'établit en constituant de bons pontages de raccordement au droit des pieds de cellule du nid d'abeilles définissant des liaisons à section allant en s'accroissant au fur et à mesure que l'on se rapproche de la face de ladite couche 1 b.

Il est également à noter que, d'une manière générale, l'invention permet de donner à la composante acoustique (couche 1b) une épaisseur très fine, bien inférieure à celle de la couche structurale 1 a. A titre d'exemple, la couche 1a pourra avoir une épaisseur de un millimètre, alors que l'épaisseur de la couche 1b pourra être réduite à 0,1 millimètre sans dégradation de ses propriétés acoustiques.

La figure 4e illustre une variante de réalisation de l'assemblage des couches 1 a, 1 b et 2, dans laquelle l'adhésif de réticulation 5 entre les couches 1a et 1 b est supprimé. Du fait, en effet, de la faible épaisseur et de la grande porosité de la couche acoustique 1b, il est possible de n'appliquer l'adhésif 6 que sur la face réceptrice du nid d'abeilles 2.

L'adhésif 6, comme illustré par la figure 5, migre lors de la polymérisation dans toute l'épaisseur de la couche poreuse 1b et vient en contact avec la face en regard de la couche externe structurale 1 a. L'ensemble 1 a, 1 b, 2 est ainsi solidement fixé.

Dans cet ensemble, le seul adhésif utilisé (6) est déposé uniquement au droit des pieds des cellules du nid d'abeilles 2, ce qui limite l'obstruction des ouvertures de passage 4 au travers de la couche structurale 1 a aux seules zones en regard desdits pieds de cellule.

La technique illustrée par les figures 4a à 4e est utilisable avec les diverses variantes de structure de panneau décrites plus haut.

Cette technique permet de concevoir et réaliser facilement des panneaux d'atténuation acoustique à caractéristiques mécaniques performantes et homogènes, adaptés à divers environnements, notamment ceux mentionnés plus hauts tels que les nacelles de turbo-moteurs.

Sur la figure 5, on a également illustré une variante de réalisation des trous 4 de la couche structurale 1a lors de leur perforation, selon laquelle le débouché externe desdits trous 4 est avantageusement évasé, par tous moyens appropriés, comme représenté en 11, en sorte d'améliorer la linéarité acoustique.

La figure 6 illustre une autre variante de réalisation du procédé de l'invention selon laquelle la couche à propriété structurale est renforcée. A cet effet, la couche à propriété structurale est constituée de plusieurs nappes de fils pré-imprégnés croisés disposées de part et d'autre de la couche à propriété acoustique 1"b.

Sur la partie gauche de la figure 6, on a représenté une première distribution de deux nappes de fils croisés, respectivement une nappe 13 de fils de chaîne, déposée en premier sur un moule (non représenté) analogue au moule M de la figure 1 et une nappe 14 de fils de trame déposée par dessus la couche 1"b, c'est à dire après dépose de cette dernière.

Sur la partie droite de la figure 6, on a représenté une seconde distribution de trois nappes à savoir deux nappes croisées suivant une trame de tissage 15, déposées en premier sur le moule et une troisième nappe 16 de fils parallèles aux fils de l'une des nappes de la trame 15, déposée par dessus la couche à propriété acoustique 1"b.

L'ensemble des composants 13, 14, 15, 16, 1"b forme ainsi une couche acoustiquement résistive 1" à propriétés à la fois structurale et acoustique.

Cet ensemble est polymérisé sous pression avant mise en place des autres composants 2, 3.

L'espacement des fils des nappes 13, 14, 15, 16 déposés par bobinage ou banderolage détermine le taux de porosité de la couche 1".

## Revendications

1. Procédé de fabrication d'un panneau d'atténuation acoustique comprenant une structure alvéolaire (2) flanquée, d'une part, d'un réflecteur (3) et, d'autre part, d'une couche acoustiquement résistive (1, 1', 1") à deux composants respectivement à propriété acoustique et à propriété structurale, **caractérisé en ce qu'**il consiste à mettre en place sur un moule (M), de forme appropriée au panneau
- des fils pré-imprégnés d'une résine thermoplastique ou thermodurcissable constituant une couche à propriété structurale (1a, 1á, 13, 15). Ladite couche étant constituée par drapage, bobinage ou banderolage de sorte qu'elle présente un taux de surface ouverte de l'ordre de 30% de la surface exposée, une couche à propriété acoustique par dessus la couche à propriété structurale, ladite couche à propriété acoustique étant constitueé d'un tissu microporeux d'épaisseur de l'ordre du dixième de celle de la couche structurale,
- la structure alvéolaire et le réflecteur avec éventuellement adjonction d'un adhésif entre composants,
- au moins une étape de cuisson en autoclave étant mise ne oeuvre à la fin d'au moins une des étapes de mise en place ci-dessus.

2. Procédé suivant la revendication 1, **caractérisé en ce que** l'on confère à ladite couche à propriété structurale (1'a) la porosité requise par l'écartement des fils (7, 8) au tissage ou lors du bobinage ou de banderolage des fils.

3. Procédé suivant la revendication 1, **caractérisé en ce que** l'on confère à ladite couche à propriété structurale (1a) la porosité requise par perçage de ladite couche après cuisson en autoclave, la couche à propriété acoustique (1b) étant mise en place ensuite.

4. Procédé suivant les revendications 1 et 2, **caractérisé en ce que** les couches à propriété structurale (1'a) et à propriété acoustique (1'b) sont assemblées avec interposition éventuelle d'un adhésif de réticulation (5) et soumise à une cuisson en autoclave, puis l'ensemble est assemblé à la structure à âme alvéolaire (2) et au réflecteur (3), avec interposition éventuelle d'un adhésif de réticulation (6), et soumis à une nouvelle cuisson en autoclave.

5. Procédé selon l'une des revendications 1 à 4, **caractérisé en ce que** la couche à propriété structurale est constituée de plusieurs nappes de fils croisés.

6. Procédé suivant la revendication 3, **caractérisé en ce que** les trous (4) de perçage de la couche à propriété structurale (1a) ont un diamètre supérieur à l'épaisseur de ladite couche et leur débouché externe (11) est évasé.

7. Procédé suivant la revendication 5, **caractérisé en ce qu'**une nappe de fils croisés est mise en place par dessus la couche à propriété acoustique.

8. Procédé suivant l'une des revendications 1 à 7, **caractérisé en ce que** la couche à propriété acoustique (1 b, 1'b, 1"b) est formée d'un tissu de fibres choisies dans le groupe comprenant les fibres de carbone, de verre, de "Kevlar", les fibres minérales ou organiques, naturelles ou synthétiques, sèches ou pré-imprégnées.

9. Procédé suivant la revendication 4, **caractérisé en ce que** l'adhésif de réticulation (6) interposé entre la structure à âme alvéolaire (2) et la couche à propriété acoustique (1b) est mis en place au droit des pieds des cellules de ladite structure à âme alvéolaire (2).

## Patentansprüche

1. Verfahren zum Herstellen einer Schalldämmplatte, die eine Wabenstruktur (2) besitzt, die auf einer Seite von einem Reflektor (3) und auf der anderen Seite von einer schallbeständigen Lage (1, 1', 1") mit zwei Komponenten mit akustischer Eigenschaft bzw. mit strukturgebender Eigenschaft abgedeckt ist, **dadurch gekennzeichnet, dass** es darin besteht, auf einer Form (M) mit für die Tafel geeigneter Form anzuordnen:
- Fasern die mit einem thermoplastischen oder wärmehärtenden Harz vorimprägniert sind und eine Lage (1a, 1'a, 13, 15) mit strukturgebender Eigenschaft bilden, wobei die Lage durch Strecken, Wickeln oder Umschnüren in der Weise gebildet wird, dass sie einen offenen Oberflächenanteil in der Größenordnung von 30 % der freiliegenden Oberfläche aufweist,
- eine Schicht mit akustischer Eigenschaft auf der Schicht mit strukturgebender Eigenschaft, wobei die Schicht mit akustischer Eigenschaft durch ein mikroporöses Textileiement gebildet ist, das eine Dicke in der Größenordnung eines Zehntels jener der strukturgebenden Schicht hat, und
- die Wabenstruktur und den Reflektor, eventuell unter Hinzufügung eines Klebstoffs zwischen den Komponenten,
- wobei am Ende wenigstens eines der obigen Anordnungsschritte wenigstens ein Einbrennschritt im Autoklaven ausgeführt wird.

2. Verfahren nach Anspruch 1, **dadurch gekennzeichnet, dass** der Lage (1'a) mit strukturgebender Eigenschaft die erforderliche Porosität durch Beabstandung der Fäden (7, 8) beim Weben oder bei der Wicklung oder der Umschnürung der Fäden verliehen wird.

3. Verfahren nach Anspruch 1, **dadurch gekennzeichnet, dass** der Lage (1a) mit strukturgebender Eigenschaft die erforderliche Porosität durch Lochen der Lage nach dem Einbrennen im Autoklaven verliehen wird, wobei anschließend die Lage (1b) mit akustischer Eigenschaft angeordnet wird.

4. Verfahren nach den Ansprüchen 1 und 2, **dadurch gekennzeichnet, dass** die Lage (1'a) mit strukturgebender Eigenschaft und die Lage (1'b) mit akustischer Eigenschaft unter eventueller Einfügung eines Vernetzungsklebstoffs (5) und unter Ausführung eines Einbrennens im Autoklaven zusammengefügt werden, wobei die Gesamtheit anschließend zu der Struktur mit Wabenkern (2) und zu dem Reflektor (3) unter eventueller Einfügung eines Vernetzungsklebstoffs (6) und unter erneutem Einbrennen im Autoklaven zusammengefügt wird.

5. Verfahren nach einem der Ansprüche 1 bis 4, **dadurch gekennzeichnet, dass** die Lage mit strukturgebender Eigenschaft durch mehrere Bündel gekreuzter Fäden gebildet wird.

6. Verfahren nach Anspruch 3, **dadurch gekennzeichnet, dass** die Löcher (4) der Lochung der Lage (1a) mit strukturgebender Eigenschaft einen Durchmesser besitzen, der größer als die Dicke der Lage ist, wobei ihre äußere Öffnung (11) erweitert ist.

7. Verfahren nach Anspruch 5, **dadurch gekennzeichnet, dass** auf der Lage mit akustischer Eigenschaft ein Bündel aus gekreuzten Fäden angeordnet wird.

8. Verfahren nach einem der Ansprüche 1 bis 7, **dadurch gekennzeichnet, dass** die Lage (1b, 1'b, 1"b) mit akustischer Eigenschaft aus einem Gewebe aus Fasern gebildet ist, die aus der Gruppe gewählt sind, die Karbonfasern, Glasfasern, "Kevlar"-Fasern, Mineralfasern oder organische Fasern, natürliche oder synthetische Fasern, getrocknete oder vorimprägnierte Fasern umfasst.

9. Verfahren nach Anspruch 4, **dadurch gekennzeichnet, dass** der Vernetzungsklebstoff (6), der zwischen die Struktur (2) mit Wabenkern und die Lage (1b) mit akustischer Eigenschaft eingefügt wird, am Ort der unteren Enden der Zellen der Struktur (2) mit Wabenkem angeordnet wird.

## Claims

1. A method of manufacturing an acoustic attenuation panel comprising an alveolar structure (2) flanked on the one hand by a reflector (3) and on the other hand by an acoustically resistive layer (1, 1', 1") with two components, respectively, with acoustic properties and structural properties, **characterised in that** it comprises placing on a mould (M), with a shape appropriate to the panel
- fibres preimpregnated with a thermoplastic or thermosetting resin forming a layer with structural properties (1a, 1'a, 13, 15), said layer being formed by stretch forming, winding or hoop casing so that it has an open surface ratio of around 30% of the exposed surface,
- a layer with acoustic properties on top of the layer with structural properties, said layer with acoustic properties being formed of a microporous fabric with a thickness of around one tenth of that of the structural layer,
- the alveolar structure and the reflector with possibly the addition of an adhesive between components,
- at least one step of curing in an autoclave being implemented at the end of at least one of the above placing steps.

2. A method according to claim 1, **characterised in that** the required porosity is conferred on said layer with structural properties (1'a) by the separation of the fibres (7, 8) at the time of weaving or when the fibres are wound or hoop cased.

3. A method according to claim 1, **characterised in that** the required porosity is conferred on said layer with structural properties (1a) by piercing said layer after curing in an autoclave, the layer with acoustic properties (1b) being put in place thereafter.

4. A method according to claims 1 and 2, **characterised in that** the layers with structural properties (1'a) and acoustic properties (1'b) are assembled with the possible interposing of a cross-linking adhesive (5) and subjected to curing in an autoclave, and then the whole is assembled on the structure with an alveolar core (2) and on the reflector (3), with the possible interposing of a cross-linking adhesive (6), and subjected to a further curing in an autoclave.

5. A method according to one of claims 1 to 4, **characterised in that** the layer with the structural properties is formed of several layers of crossed fibres.

6. A method according to claim 3, **characterised in that** the piercing holes (4) in the layer with structural properties (1a) have a diameter greater than the thickness of said layer and their external outlet (11) is splayed.

7. A method according to claim 5, **characterised in that** a layer of crossed fibres is put in place on top of the layer with acoustic properties.

8. A method according to one of claims 1 to 7, **characterised in that** the layer with acoustic properties (1b, 1'b, 1"b) is formed from a fabric of fibres chosen from the group comprising carbon, glass or "Kevlar" fibres, mineral or organic, natural or synthetic, dry or preimpregnated fibres.

9. A method according to claim 4, **characterised in that** the cross-linking adhesive (6) interposed between the structure with an alveolar core (2) and the layer with acoustic properties (1b) is placed in line with the bottoms of the cells of said structure with an alveolar core (2).
